# EUROPÄISCHE PATENTSCHRIFT

(11) **EP 0 025 986 B1**
(45) Veröffentlichungstag und Bekanntmachung des Hinweises auf die Patenterteilung: **23.11.1983**
(21) Anmeldenummer: 80105607.8
(22) Anmeldetag: 18.09.1980
(51) Int. Cl.: F24J 3/04, F25B 27/00, F25B 17/00, F24D 17/00

(54) **Verfahren und Vorrichtung zur Nutzung von bei niedriger Temperatur aufgenommener Wärme**
Method and apparatus for the utilisation of heat taken up at low temperature
Procédé et dispositif pour l'utilisation de la chaleur recueillie à basse température

(30) Priorität: 21.09.1979 DE 2938203
(43) Veröffentlichungstag der Anmeldung: 01.04.1981
(73) Patentinhaber: Knoche, Karl-Friedrich, Prof. Dr.-Ing., D-5100 Aachen-Horbach (DE); Trümper, Heinrich, Prof. Dipl.-Ing., D-7500 Karlsruhe (DE)
(72) Erfinder: Knoche, Karl-Friedrich Prof. Dr.-Ing., D-5100 Aachen-Herbach (DE); Trümper, Heinrich Prof. Dipl-Ing., D-7500 Karlsruhe (DE); Stehmeier, Dieter, Dipl.-Ing., D-5100 Aachen (DE)
(74) Vertreter: Wuesthoff, Franz, Dr.-Ing.

## Beschreibung

Die Erfindung bezieht sich auf ein Verfahren zur Nutzung von bei niedriger Temperatur aufgenommener Wärme, die unter Zwischenschaltung einer mehrstufigen Absorptionswärmepumpe bei einem höheren Temperaturniveau an einen Wärmeverbraucher abgegeben wird.

Ein Verfahren dieser Art ist bekannt aus der DE-A-2 743 488. Bei diesem bekannten Verfahren zur Nutzung von Sonnenenergie für Raumheizung wird die vom Solarkollektor aufgenommene Wärme von einem im Solarkollektor verdampfenden Kältemittel einer armen Lösung eines Arbeitsstoffpaares zu einem mit reicher Lösung betriebenen Absorber transportiert, von dem die in ihm erzeugte freiwerdende Absorptionswärme mittels eines getrennten Wärmeträgerstroms einem Heizungskreislauf als Wärmeverbraucher zugeführt wird. Bei dem bekannten Verfahren wird die arme Lösung eines Arbeitsstoffpaares aus einem Kältemittel (z. B. Wasser) als flüssigem Arbeitsmittel und einem flüssigen Sorptionsstoff (z. B. wässrige Lithiumbromidlösung) zur Aufnahme der Niedertemperaturwärme durch den Solarkollektor geführt und das dort verdampfende Kältemittel als Dampf der reichen Lösung des Arbeitsstoffpaares im Absorber zugeführt. Zur Regeneration der dem Sonnenkollektor zugeführten armen Lösung und der dem Absorber zugeführten reichen Lösung sind mehrere Austreiberstufen und Resorberstufen notwendig sowie auch Pumpen, welche die arme Lösung des Arbeitsstoffpaares dem Sonnenkollektor und die reiche Lösung dem Absorber zuführen.

Bei dem bekannten Verfahren besteht der Nachteil, dass das Arbeitsstoffpaar, beispielsweise Wasser als Kältemittel und wässrige Lithiumbromldlösung, als flüssiger Absorptionsstoff dem Sonnenkollektor unmittelbar zugeführt wird. Aus diesem Grunde bestehen relativ hohe Materialanforderungen an den Kollektor, die zu- und abführenden Leitungen sowie an die Pumpen und Venteile, weiche mit dem Arbeitsstoffpaar in Berührung kommen.

Es sind kontinuierlich und periodisch wirkende Ad- und Absorptionsantagen zur Kälteerzeugung sowie die Kombination solcher Anlagen (DE-C-620 249) bekannt. Ferner ist der bekannte Grundgedanke der Altenkirchschen Mehrstufigkeit von Abeorptionskältemaschinen angewendet worden (DE-C-671791), um einmal durch Hintereinanderschatten von Kondensator und nächster Generatorstufe ein günstigeres Wärmeverhältnis für einen Absorptionsapparat erzielen zu können und zum anderen durch HIntereinanderschalten von Absorber und Verdampfer der zweiten Absorptionsstufe für eine vorgegebene Arbeitsstoffpaarung grössere Temperaturdifferenzen zwischen dem Verdampfer der ersten Stufe und dem Absorber der zweiten Stufe überbrücken zu können. Dieses bekannte Grundprinzip wird im Rahmen der Erfindung In abgewandelter Form angewendet Der Betrieb einer Absorptionswärmepumpe unterscheidet sich wesentlich vom Betrieb der bekannten Absorptionskältemaschine. Letztere kann nach dem bekannten Verfahren nur stufenweise dem Wärmeverhältnis oder der erreichbaren Verdampfungstemperatur angepasst werden, was für die Zwecke der Kühlung vollkommen ausreichend ist. Für den Wärmepumpenbetrieb stellt eine solche stufenweise Veränderung eine zu grosse Rasterung dar. Vielmehr hat sich gezeigt, dass eine stufenlose Anpassung für eine höchstmögliche Wärmeausnutzung erforderlich ist.

Es ist ferner eine einstufige Absorptionswärmepumpe bekannt (US-A-2 253 907), bei der dem unterteilten Generator nur ein Kondensator bzw. nur ein Verdampfer gegenübersteht, so dass eine teilweise Rückgewinnung der Kondensationswärme nicht möglich ist.

Bei einer weiteren Absorptionswärmepumpe ist die Anwendung bekannter hinsichtlich der Temperatur abgestufter, absorberseitig zeitweise hintereinandergeschalteter und entgaserseitig parallelgeschalteter Hydridspeicher bekannt (DE-A-2 706 048). Diese sind für ein festes Arbeitsstoffpaar, nämlich Metallhydride als Sorptionsstoff und Wasserstoff als Arbeitsmittel, weicher zu den verschiedenen Metallen eine unterschiedliche Affinität besitzt und daher Absorptions- und Desorptionsprozesse von unterschiedlichem Temperaturniveau ermöglicht, beschrieben. Für den Wärmetransport von der Niedertemperaturquelle dient ein erster geschlossener Wärmeträgerstrom-Kreis und für den Transport der auf die höhere Temperatur gepumpten Wärme zum Wärmeverbraucher ein getrennter zweiter geschlossener Wärmestrom-Kreis. Ausserdem wird Wärme von Absorbern an einen Luftstrom abgegeben. Entgaser- und Absorberstufen stehen für den unmittelbaren Arbeitsmittel-(Wasserstoff-)transport von einem Metallhydrid zum anderen Metalihydrid in unmittelbarer Verbindung. Eine besondere Ausbildung dieser sogenannten thermodynamischen Einheiten für die Verwendung flüssiger Arbeitsstoffpaare ist nicht angegeben. Von der bekannten Altenkirchschen Mehrstufigkeit von Absorptionskältemaschinen unterscheidet sich diese bekannte Wärmepumpe lediglich dadurch, dass anstelle der Kondensationswärme (bei Attenkirch) die Absorptionswärme der ersten Stufe genutzt wird, um die Desorption einer zweiten Stufe zu bewerkstelligen. Dieses mehr unter dem Namen «chemische Wärmepumpe» bekannte Prinzip der Absorption und Desorption von Metallhydriden lässt nur eine beschränkte Anwendung im Bereich der Wärmepumpe zu, weil die gleichen Einschränkungen bestehen, die für die Anwendung der Altenkirchschen Mehrstufigkeit existieren. Der Wärme- und Stoffaustausch bei Arbeitsstoffpaaren aus festem Sorptlonsstoff und gasförmigem Arbeitsmittel ist grundsätzlich verschieden vom Absorptionsprozess mit flüssigen Arbeitsstoffpaaren. Daher sind notwendigerweise auch die erforderlichen Apparaturen konstruktiv sehr unterschiedlich zu gestalten. Die Ausnutzung der Absorptionswärme fester Absorptionsstoffe und gasförmiger Arbeitsmittel zum Beheizen einer weiteren Stufe ist lediglich in der schon von Altenkirch beschriebenen einfachen Form dargestellt.

Eine periodisch wirkende einstufige Absorptionswärmepumpe, bei der zwei unabhängige Desorber- und Absorber- bzw. Verdampfer- und Verdampferstufen vorgesehen sind, ist bekannt (DE-OS 2 801 895). Diese beiden Stufen werden im Betrieb in gewissen Zeitabständen umgeschaltet, um in der Verdampferstufe eine kontinuierliche Betriebsweise zu gewährleisten.

Bei einer anderen bekannten zyklischen Absorptions-Wärmepumpe (US-PS 4121432) werden die Absorberelemente verschieden temperierten Luftströmen ausgesetzt, wodurch für die Absorption ein zyklischer Betrieb möglich wird. Die zahlreichen Entgaserelemente unterliegen ebenfalls einem zyklischen Betrieb. Die bei der Umschaltung des Prozesses freigesetzte Resorptionswärme wird hier nicht zur Austreibung in anderen Stufen verwendet. Es handelt sich daher um eine im Prinzip einstufige Absorptions-Wärmepumpe.

Der Erfindung liegt die Aufgabe zugrunde, das eingangs genannte Verfahren zur Nutzung von bei niedriger Temperatur aufgenommener Wärme dahingehend auszugestalten, dass die Einschränkungen der bekannten Verfahren vermieden sind, dass wirtschaftlicher gearbeitet werden kann als mit den bekannten Verfahren und dass es mit einfach gestalteten und geringem Aufwand herstellbaren sowie im Betrieb wenig Geräusch verursachenden Vorrichtungen durchführbar ist. Darüber hinaus soll eine besonders geeignete Absorptionswärmepumpe zur Durchführung des Verfahrens angegeben werden.

Ein diese Aufgabe lösendes Verfahren ist im Patentanspruch 1 gekennzeichnet. Eine vorteilhafte Absorptionswärmepumpe, die sich für die Durchführung des erfindungsgemässen Verfahrens besonders eignet, ergibt sich mit ihren Ausgestaltungen aus den weiteren Patentansprüchen.

Das erfindungsgemässe Verfahren ist nur mit Niedertemperatur-Wärme durchführbar, solange der vom Wärmeverbraucher kommende Rücklauf des Wärmeträgerstroms Arbeitsmittel (Kältemittel) des Arbeitsstoffpaars in den Entgaser- bzw. Verdampferstufen verdampfen kann. Danach ist jeweils eine Regeneration der reichen Lösung des Arbeitsstoffpaares in den Absorberstufen und gegebenenfalls der armen Lösung des Arbeitsstoffpaares in den Entgaserstufen erforderlich. Diese angegebene Regeneration des Arbeitsstoffpaares wird solange durchgeführt, bis das Arbeitsstoffpaar in den Absorberstufen ihre ursprüngliche reichere Konzentration und gegebenenfalls in den Entgaserstufen ihre ursprüngliche ärmere Konzentration erreicht haben.

Das erfindungsgemässe Verfahren kann mit grossem Vorteil angewandt werden, wenn hochwertige Wärmeenergie (Hochtemperatur-Wärme) kurzzeitig und unregelmässig zur Verfügung steht. Diese kann sinnvoll für die Regeneration verwendet werden. Steht einer Anlage zur Nutzung beispielsweise von Sonnenenergie, Erdwärme oder einer anderen Niedertemperatur-Wärme, zeitweise auch Hochtemperatur-Wärme, z.B. Abgaswärme, zur Verfügung, kann die Wärmepumpe unverzüglich umgeschaltet werden, so dass in den Perioden,. in denen die höherwertige Energie verfügbar ist, das Arbeitsstoffpaar in den Entgaser- und Absorberstufen regeneriert wird, hierzu also keine Heizenergie; beispielsweise eines Ölbrenners, erforderlich ist.

Die erfindungsgemässe Absorptionswärmepumpe hat den Vorteil, dass jeder einander zugeordnete Absorber- und Entgaserteil (bzw. Verdampfertell) als eine nach aussen völlig abgeschlossene Absorptionseinheit mit dem gemeinsamen Dampfraum und den Mitteln zum Inkontaktbringen des Dampfes mit der reichen Lösung im Absorberteil vorgefertigt werden kann und in ihr für einen optimalen Wärme- und Stoffaustausch gesorgt ist. Die Absorptionseinheiten sind auf unterschiedliche, den Stufen entsprechende Verdampfungs- und Absorptionstemperaturen eingestellt. Die Kammerwandungen- der Absorberteile und der Verdampfer sind voneinander getrennt in einer Strömungsführung für einen Wärmeträgerstrom angeordnet. Der von der Niedertemperatur-Wärmequelle, z.B. einem Sonnenkollektor, kommende Wärmeträgerstrom nimmt durch Um- und/ oder Durchströmung der einzelnen Absorbereinheiten Absorptionswärme auf, während der rückströmende Wärmeträgerstrom die einzelnen Absorptionseinheiten in Gegenrichtung durchströmt und Wärme an die Entgaserstufen abgibt, bis die Wärmeträgerflüssigkeit auf eine Temperatur abgekühlt ist, in der sie in der Lage ist, in der Niedertemperatur-Wärmequelle, z.B. dem Sonnenkollektor, wieder Wärme aufzunehmen. Die besonderen Gestaltungsformen der Absorptionseinheiten begünstigen den Stoff- und Wärmetausch.

Ausführungsbeispiele der Erfindung sind anhand einer Zeichnung näher erläutert, in der zeigt:
Fig. 1 eine schematische Schnittansicht von zwei übereinander angeordneten Absorptionseinheiten einer Absorptionswärmepumpe,
Fig. 2 eine Ansicht nach der Schnittlinie 11-11 in Fig. 1,
Fig;3 eine schematische Darstellung einer Anlage zur Nutzung von Sonnenenergie mit Hilfe einer mehrstufigen Absorptionswärmepumpe,
Fig. 4 eine Anlage nach Fig. 3 im Regenerationsbetrieb,
Fig. 5 eine der Wärmepumpe nach Fig. 3 ähnliche mehrstufige Absorptionswärmepumpe, in die jedoch ein Warmwasserbereitungsbehälter sowie ein Gas-Kohle- oder Ölbrenner integriert sind,
Fig. 6 die Anlage nach Fig. 5 im Regenerationsbetrieb,
Fig. 7 und 9 Seitenansichten und
Fig. 8 und 10 Draufsichten auf unterschiedlich gestaltete Absorptionseinheiten sowie
Fig. 11 und 12Schnittansichtenvon Absorptionseinheiten mit übereinanderliegendem Absorber-und Entgaserteil.

Die Fig. 1 und 2 zeigen zwei Absorptionseinheiten 1 einer Absorptionswärmepumpe. Jede Absorptionseinheit 1 besteht aus einer hermetisch abgeschlossenen Kammer 2, die in einen Entgaserteil 3 (bzw. Verdampferteil) und einem neben diesem liegenden Absorberteil 4 unterteilt ist. Die Kammer 2 ist mit einem für den Absorptionsprozess geeigneten flüssigen Zweistoffgemisch 5 als Arbeitsstoffpaar gefüllt und auf einen Druck eingestellt, der der jeweiligen Stufe der Wärmepumpe entspricht. Die Kammern 2 bestehen aus einer tiefgezogenen unteren Wanne und einem tiefgezogenen Deckel. Diese sind zu der hermetisch abgeschlossenen Kammer 2 miteinander verbunden.

Beide Teile 3, 4 haben einen gemeinsamen Dampfraum. Der untere Teil des Entgaserteils 3 ist vom unteren Teil des Absorbertells 4 durch eine derart angeordnete doppelwandige Trennwand 6 abgeteilt, dass das Zweistoffgemisch 5 nicht von einem Teil der Kammer in den anderen Teil übertreten kann, wohl aber der Kältemitteldampf des Zweistoffgemisches.

Die Aussenflächen des Entgaserteils 3 und des Absorberteils 4 stehen über grosse Rippen 7 in Wärmeaustausch zu zwei Wärmeträgerströmen 8 und 9, die durch eine lsolierwand 10 voneinander getrennt sind. Der erste, im Wärmepumpenbetrieb vom Wärmeverbraucher zurückftiessende Wärmeträgerstrom 8 (Rücklauf) umströmt den Entgaserteil 3 und gibt Wärme an das Kältemittel bzw. an die darin befindliche verdünnte arme Lösung des Zweistoffgemisches ab, so dass ein Teil verdampft und der Dampf zum Absorberteil 4 übertritt. In diesem befindet sich die konzentrierte reiche Lösung des Zweistoffgemisches, so dass der im Entgasertell 3 freigewordene Dampf im Absorberteil 4 absorbiert wird.

Die dabei freigesetzte Wärme wird über die Wärmetausch-Rippen 7 des Absorberteils 4 an den zweiten, im Wärmepumpenbetrieb zum Wärmeverbraucher fressenden Wärmeträgerstrom 9 (Vorlauf) abgegeben. im Absorberteil 4 Ist im Dampfraum eine bis In die reiche Lösung reichende doppetwandige Umlenkwand 11 als Mittel zum Inkontaktbringen des Dampfes mit der reichen Lösung im Absorberteit 4 angeordnet, die dafür sorgt, dass der übertretende Dampf in einem besseren Kontakt zur reichen Lösung tritt und eine gewisse Bewegung an der Oberfläche der reichen Lösung im AbsorberteIl 4 entsteht.

Durch die Doppelwandigkelt der Trennwand 6 und der lsolierwand 10 ist dafür gesorgt, dass keine wesentlichen Wärmemengen durch die Kammerwandung vom Entgaserteil 3 zum Absorberteil 4 und umgekehrt übertreten.

Wenn das Kältemittel verbraucht oder die arme Lösung des Zweistoffgemisches derart angereichert ist, dass dort nur noch geringe Kältemittelanteile verdampfen, müssen die arme und die reiche Lösung des Zweistoffgemisches 5 regeneriert werden. Dies geschieht dadurch, dass der Absorberteil 4 als Austreiberteil und der Entgaserteil 3 als Resorbertell betrieben werden. Dazu wird der zweite Wärmeträgerstrom 9 auf eine höhere Temperatur gebracht, als er sie im Heizbetrieb hat, so dass er sich beim Umströmen der nun als Austreiber arbeitenden Absorberteile 4 abkühlt. Der erste Wärmeträgerstrom 8 wird nun beim Umströmen der als Resorber (bzw. Verdampfer) arbeitenden Entgaserteile 3 der Wärmepumpe aufgeheizt.

Um beispielsweise einen vorlaufenden Wärmeträgerstrom 9 in Wärmepumpen um 30° zu erwärmen, sind etwa 10 bis 30 aufeinander abgestimmte Absorptionseinheiten 1 erforderlich, in denen bei gleichen Zweistoffengemischen unterschiedliche Drücke eingestellt sind.

Es ist auch möglich, die Absorptionseinheiten 1 mit unterschiedlichen, für die jeweilige Stufe der Absorptionswärmepumpe jeweils optimalen Zweistoffgemischen zu füllen.

Die in Fig. 3 und 4 dargestellte Wärmepumpe besteht aus einer grösseren Anzahl, z. B. 10 bis 30 scheibenförmigen Absorptionseinheiten 1. Jede Einheit hat eine im Grundriss kreisförmige Kammer 2, die durch eine ringförmige Trennwand 6 in den äusseren Entgaserteil 3 und den inneren Absorberteil 4 derart unterteilt ist, dass das flüssige Zweistoffgemisch 5 nicht von einem Kammerteil in den anderen übertreten kann, wohl aber der Kältemitteldampf.

Die Absorptionseinheiten 1 sind durch ringförmige isolierwände 10 In Abständen übereinander gehalten und in einem Behälter 12 angeordnet, der zur Aufnahme je einer Absorptionseinheit in Zellen 14 durch Zwischenwände 13 unterteilt ist. In jeder Zwischenwand 13 sind zu beiden Seiten der isolierwand 10 Durchgangsöffnungen 15 für die Wärmeträgerströme 8 und 9 ausgebildet. Die ringförmigen Isolierwände 10 trennen den zweiten Wärmeträgerstrom 9, der die inneren Absorberteile 4 der Absorptionseinheiten 1 umströmt, von dem ersten Wärmeträgerstrom 8, der die äusseren Entgaserteile 3 der Absorptionseinheiten 1 umströmt. Die runden, scheibenförmigen Absorptionseinheiten 1 sind in ihrer Mitte mit einem Durchgangskanal 16 für den zweiten Wärmeträgerstrom 9 versehen.

Fig. 3 zeigt schematisch den Betrieb einer Absorptionswärmepumpe zur Nutzung von Niedertemperaturwärme, z.B. von Sonnenenergie.

Eine Wärmeträgerflüssigkeit wird in einer Niedertemperatur-Wärmequelle 20, beispielsweise einem Sonnenkollektor, dem er über eine Zulaufleitung zuströmt, erwärmt, z.B. von +2 auf +12°C. Dieser so angewärmte Wärmeträgerstrom fliesst über eine Austrittsleitung 17, ein erstes Dreiwegeventil 23, eine Verbindungsleitung 18, ein zweites Dreiwegeventit 24 und eine Zulaufleitung 19 als zweiter Wärmeträgerstrom 9 über einen Einlass 28 dem Absorberteil 4 der obersten der übereinander angeordneten Absorptionseinheiten 1 zu und durchläuft anschliessend nacheinander die darunterfolgenden, in der Temperatur ansteigenden Absorberteilen 4 und steht mit diesen im Wärmetausch. Durch den Wärmetausch mit den Absorberteilen 4 wird der Wärmeträgerstrom durch die Absorption des Kältemittels in den einzelnen abgestuften Absorptionseinheiten auf eine höhere Temperatur erwärmt, die für eine Niedertemperatur-Heizung bei 45°C geeignet ist. Dieser zweite Wärmeträgerstrom 9 verlässt den Absorberteil 4 der untersten Absorptionseinheit 1 durch einen Auslass 34 und tritt als Vorlauf in einen Wärmeverbraucher, z.B. einen Heizungskreislauf, ein. Der Rücklauf des Wärmeverbrauchers durchläuft als erster Wärmeträgerstrom 8 mit einer Temperatur von 35 °C über einen Einlass 37 den Entgaserteil 3 der untersten Absorptionseinheit 1 und danach nacheinander die darüberfolgenden, in der Temperatur abnehmenden Entgaserteile 3 der Absorptionseinheiten 1. Der zurückfliessende Wärmeträgerstrom 8 kühlt sich dabei ab, z. B. auf eine Temperatur von 2 °C. Der aus einem Auslass 38 des Entgaserteils 3 der obersten Absorptionseinheit 1 austretende Wärmeträgerstrom fliesst als abgekühlter Rücklauf über eine Ablaufleitung 22 der Niedertemperatur-Wärmequelle 20 wieder zu. Er wird dann in dieser wieder erwärmt. Dieser Wärmepumpen- bzw. Absorberbetrieb ist möglich, solange ausreichende Konzentrationsunterschiede des Zweistoffgemisches 5 im Absorberteil 4 und Entgaserteil 3 jeder Absorptionseinheit 1 bestehen.

Sind diese Konzentrationsunterschiede durch längeren Betrieb soweit abgebaut, dass eine ausreichende Wärmemenge nicht mehr gepumpt wird, muss regeneriert werden. Dies kann gemäss Fig. 4 dadurch erreicht werden, dass durch Umschalten des ersten Dreiwegeventils 23 der Flüssigkeitskreislauf von der Niedertemperatur-Wärmequelle 20 abgeschaltet und dafür in den Kreislauf einer als Heizkessel ausgebildeten Hochtemperatur-Wärmequelle 25 eingekoppelt wird. Nunmehr wird der Wärmeträgerstrom auf eine hohe, über der Austreibungstemperatur des Kältemittels in der reichen Lösung im Absorberteil der obersten Absorptionseinheit 1 liegenden Temperatur, z.B. 100 °C, erwärmt und als Regenerier-Wärmeträgerstrom über eine Vorleitung 26, das erste Dreiwegeventil 23, die Verbindungsleitung 18, das zweite Dreiwegeventil 24 und die Zulaufleitung 19 in Wärmeaustausch mit den nun als Austreiber arbeitenden inneren Absorberteilen 4 gebracht, wodurch das Kältemittel aus der reichen konzentrierten Lösung des Zweistoffsgemisches ausgetrieben und kondensiert bzw. in den nun als Resorber arbeitenden äusseren Entgaserteilen 3 der jeweiligen Absorptionseinheiten 1 resorbiert wird. Durch diesen Vorgang kühltsich die Regenerierflüssigkeit ab, z.B. auf eine Temperatur von 50 °C, mit der sie dann in den Wärmeverbraucher, z. B. einen Heizkreislauf, als Vorlauf geleitet werden kann. Der Rücklauf des Wärmeverbrauchers wird zur Aufnahme der Kondensations- bzw. Resorptionswärme verwendet. Der Regenerier-Wärmeträgerstrom erwärmt sich durch Umströmen der als Resorber (bzw. Kondensator) arbeitenden äusseren Entgaserteile 3 der abgestuften Absorptionseinheiten von einer Temperatur von 30 auf 80 °C und wird nach Austritt aus dem Auslass 38 über die Ableitung 22, das zweite Dreiwegeventil 24 und eine Rückleitung 27 in die Hochtemperatur-Wärmequelle 25 zurückgeführt.

Der besondere Vorteil dieser Absorptionswärmepumpe liegt neben der einfachen Gestaltung darin, dass eine Absenkung der Vor- und Rücklauftemperaturen bzw. ein Anheben der Temperaturen in der Niedertemperatur-Wärmequelle 20 das Verhältnis der zum Wärmeverbraucher abgegebenen Wärmemenge zu der von der Hochtemperatur-Wärmequelle 25 aufzunehmenden Wärmemenge verbessert wird. Eine solche flexible Anpassung hat im Mittel einen besonders geringen Einsatz an Heizenergie aus fossilen Brennstoffen in der Hochtemperatur-Wärmequelle 25 zur Folge. Der Regelaufwand für eine solche Heizanlage ist minimal.

Die Anordnung der Absorberteile 4, die auch als Austreiberteile arbeiten, im Inneren der scheibenförmigen Absorptionseinheiten 1 und die Anordnung der Entgaserteile 3, die auch als Resorberstufen arbeiten, im äusseren Ringbereich der Absorptionseinheiten 1 bewirkt, dass die jeweils wärmeren Teile und Wärmeträger von kälteren Teilen und Wärmeträgern umgeben sind und deshalb nur geringe Wärmeverluste auftreten werden.

Fig. 5 und 6 zeigen eine Kombination einer erfindungsgemässen Absorptionswärmepumpe mit einem im oberen Bereich zentral angeordneten Öl-, Kohle-, oder Gasbrenner 30 als Hochtemperatur-Wärmequelle und einem im unteren Bereich integrierten Warmwasserbereitungsbehälter 31 für die Brauchwasserversorgung. Bei dieser Warmwasseranlage wird der von der Niedertemperatur-Wärmequelle 20 über die Austrittsleitung 18, ein Vierwegeventit 29 und die Zulaufleitung 19 kommende und in den Absorberstufen 4 der Absorptionseinheiten 1 von 12 auf 45°C auf geheizte, und aus einem Anschluss 34 austretende zweite Wärmeträgerstrom 9 über eine Leitung 32 in den Einlass 35 eines Wärmetauschers 33 des Warmwasserbereitungsbehälters 31 eingeleitet, bevor er als Vorlauf 21 in einen Heizungskreislauf gelangt. Der rücklaufende Wärmeträgerstrom 8 wird wieder den Entgasertellen 3 der Absorptionseinheiten 1 zugeführt, in denen er auf etwa 2°C abkühlt, so dass er in der Niedertemperatur-Wärmequelle 20 (Sonnenkollektor) sich wieder auf 12°C erwärmen kann.

Zur Regeneration des Zweistoffgemisches oder der Zweistoffgemische in den gestuften Absorptionseinheiten 1 wird, wie Fig. 6 zeigt, der Auslass 38 des um die äusseren Verdampfer- bzw. Entgaserteile 3 der Absorptionseinheiten 1 geführten Wärmeträgerstroms 8 über das Vierwegeventil 29 mit dem Einlass 28 des um die inneren Absorberteile 4 der Absorptionseinheiten 1 zu führenden Wärmeträgerstroms 9 verbunden und der Brenner 30 in Betrieb gesetzt. Die Absorberteile 4 arbeiten nun als Austreiber und die Entgaserteile 3 (bzw. Verdampferteile) als Resorber (bzw. Kondensator). Der Brenner 30 erhitzt den Wärmeträgerstrom 9 in den inneren Absorberteilen 4 der oberen Absorptionseinheiten auf etwa 100°C, so dass er nun als Regenerier-Wärmeträgerstrom dienen kann. Dieser Regenerier-Wärmeträgerstrom 9 kühlt sich dann durch Umströmen der inneren Absorberteile 4 der unteren Absorptionseinheiten 1, die nunmehr als Austreiber arbeiten, auf 50° ab und wird dann durch den Wärmetauscher 33 des Warmwasserbereitungsbehälters 31 und nach Austritt aus dessen Auslass 36 als Vorlauf 21 in den Heizungskreislauf geführt. Der Rücklauf wird als Wärmeträgerstrom 8 wieder durch den Einlass 37 des Entgaserteils 3 der untersten Absorptionseinheit 1 eingeieitet und um die äusseren, nun als Resorber arbeitenden Absorberteile 3 der Absorptionseinheiten nacheinander geführt, so dass er sich auf eine Temperatur von 800C erwärmt und durch den Auslass 38 der obersten Absorptionseinheit austritt. Ober die Ableitung, das für die Regeneration umgestellte Vierwegeventil 29 und die Zulaufleitung 19 wird der Wärmeträgerstrom unmittelbar zurück in den Einlass 28 des Absorberteils 4 der obersten Absorptionseinheit 1 zurückgeleitet.

Die Fig. 7 und 8 zeigen Kammern 2 von Absorptionseinheiten 1, die jeweils aus einer Wanne 42 und einem Deckel 43 zur hermetisch abgeschlossenen Kammer 2 zusammengesetzt sind. In der Wanne 42 ist eine ringförmige Trennwand 6 und im Deckel 43 im radial äusseren Bereich eine ringförmige Umlenkwand 11 angeordnet. Zwischen benachbarten Kammern 2 ist eine ringförmige Isolierwand 10 und eine ringförmige Aussenwand 40 angeordnet. Die Strömungsführung für den ersten Wärmeträgerstrom 8 durch die Entgaserteile 3 wird von rohrförmigen Durchgangskanälen 41 und dem Zwischenraum zwischen lsolierwand 10 und Aussenwand 40 gebildet. Die Strömungsführung für den zweiten Wärmeträgerstrom 9 durch die Absorberteile 4 wird von rohrförmigen Durchgangskanälen 16' und dem Innenraum der ringförmigen lsolierwände 10 gebildet

In den Fig. 9 und 10 sind drei Absorptionsstufen 1 dargestellt, bei denen jede hermetisch abgeschlossene Kammer 2 wiederum ringförmig ausgebildet ist. Der innere Absorberteil 4 der Kammer 2 ist tiefer angeordnet als der äussere Entgaserteil 3. Jede Kammer 2 ist aus zwei tiefgezogenen Blechschalen zusammengesetzt, in welche zur Vergrösserung der äusseren Wärmetauschftächen radial verlaufende Sicken 44 und konzentrisch verlaufende Sicken 45 eingeprägt sind. Die Strömungsführung für den ersten Wärmeträgerstrom 8 durch den Entgaserteil verläuft entlang der konzentrischen Sicken 45 und durch äussere Kanäle 46 am Umfang der Kammer 2. Die Strömungsführung für den zweiten Wärmeträgerstrom 9 durch die Absorberteile 4 verläuft entlang der radialen Sicken 44 von innen nach aussen und dann um die innere Zwischenwand 13 zum nächsten Absorberteil 4. Die obere tiefgezogene Blechschale der Kammer weist jeweils eine nach unten in die reiche Lösung des Absorberteils reichende Umlenkwand auf, damit der Dampf mit der reichen Lösung in guten Wärme-und Stoffaustausch tritt.

Die Fig. 11 und 12 zeigen sich vertikal erstrekkende Absorptionseinheiten mit einem unteren Entgaserteil 3 und einem oberen Absorberteil 4. Eine innen mittig an die Aussenwand angeschlossene zunächst radial und dann vertikal verlaufende Wand 10' tritt die reiche Lösung des Absorberteils 4 von der armen Lösung des Zweistoffgemisches 5 im Entgaserteil 3.

Der vertikale Teil der Wand 10' ist von einer glockenförmigen, innen nach unten verlängerten, der Umlenkwand 11 entsprechenden Dampfführungswand 50 überfangen. Sie sorgt dafür, dass der vom Entgaserteil 3 aufsteigende Dampf durch die reiche Lösung des Absorberteils 4 geführt wird und dass im Regenerationsbetrieb, der im Absorberteil 4 ausgetriebene Dampf unter den Spiegel der Lösung im als Resorber arbeitenden Entgaserteil 3 gedrückt wird.

Wie Fig. 12 zeigt, können die Kontaktflächen der Lösung im Entgaserteil 3 und im Absorberteil 4 durch dort angeordnete Kapillar- und Dochtwände 51 und 52 vergrössert werden.

## Patentansprüche

1. Verfahren zur Nutzung von bei niedriger Temperatur aufgenommener Wärme, die unter Zwischenschaltung einer mit einem flüssigen Arbeitsstoffpaar arbeitenden Absorptionswärmepumpe bei einer höheren Temperatur an einen Wärmeverbraucher abgegeben wird, bei dem ein Wärmeträgerstrom durch Niedertemperatur-Wärme erwärmt wird, darauf den Absorber der Absorptionswärmepumpe durchläuft, dabei Absorptionswärme aufnimmt und sich bis auf die für den Wärmeverbraucher erforderliche höhere Temperatur erwärmt, danach Wärme an den Wärmeverbraucher abgibt und anschliessend den Entgaser der Absorptionswärmepumpe durchläuft und dabei Verdampfungswärme abgibt und sich bis auf eine für die Niedertemperatur-Wärmequelle geeignete niedrige Temperatur abkühlt, und bei dem das flüssige Arbeitsstoffpaar des Absorbers und des Entgasers regeneriert wird, dadurch gekennzeichnet, dass der durch die Niedertemperatur-Wärme erwärmte Wärmeträgerstrom nacheinander mehrere, in der Temperatur ansteigende Absorptionsstufen und nach Abgabe von Wärme an den Wärmeverbraucher nacheinander ebenso viele, in der Temperatur abnehmende Entgaserstufen durchläuft, wobei die Absorptions- und Entgaserstufen paarweise hermetisch nach aussen abgeschlossen sind und ein gemeinsames flüssiges Arbeitsstoffpaar und einen gemeinsamen Dampfraum für dieses aufweisen, und anschliessend mit Niedertemperatur-Wärme wieder erwärmt wird, und dass der Wärmeträgerstrom zur Regeneration der armen Lösung des Arbeitsstoffpaares in den mehreren Entgaserstufen und der reichen Lösung des Arbeitsstoffpaares in den mehreren Absorptionsstufen periodisch durch Hochtemperatur-Wärme bis über die Austreibungstemperatur der reichen Lösung in der ersten Absorptionsstufe erwärmt wird und als Regenerler-Wärmeträgerstrom zunächst die nun als Austreiber arbeitenden Absorptionsstufen in der gleichen Folge wie der durch die Niedertemperatur-Wärme erwärmte Wärmeträgerstrom durchläuft, dabei das Kältemittel aus der reichen Lösung austreibt, welches dann in den zugeordneten, nun als Resorber arbeitenden Entgaserstufen unter Freisetzen von Wärme von der armen Lösung resorbiert wird, und nach weiterer Abgabe von Wärme an den Wärmeverbraucher die nun als Resorber arbeitenden Entgaserstufen in der gleichen Folge wie der aus dem Wärmeverbraucher austretende Wärmeträgerstrom durchläuft und dabei die Resorptionswärme aufnimmt, worauf er anschliessend durch Hochtemperatur-Wärme wieder über die Austreibungstemperatur der ersten Absorberstufe erwärmt wird.

2. Absorptionswärmepumpe zur Durchführung des Verfahrens nach Anspruch 1, mit mindestens einem Entgaser, in dem ein flüssiges Kältemittel eines flüssigen Arbeitsstoffpaares verdampft und mindestens einem mit dem Entgaser verbundenen Absorber, in dem das verdampfte Kältemittel von einer reichen Lösung absorbiert wird, dadurch gekennzeichnet, dass der Entgaser und der Absorber in mehrere einander zugeordnete Entgaserteile (3) und Absorberteile (4) unterteilt ist und die einander zugeordneten Entgaser- und Absorberteile (3, 4) auf unterschiedliche Verdampfungs- und Absorptionstemperaturen eingestellt sind, dass jeder Entgaserteil (3) und der mit diesem verbundene Absorberteil (4) Teil einer mit einem Arbeitsstoffpaar (5) gefüllten und auf einen gewünschten Druck eingestellten, nach aussen hermetisch abgeschlossenen, scheibenförmigen Kammer (2) mit gemeinsamem Dampfraum ist, und alle Entgaserteile (3) in einer ersten Strömungsführung für einen ersten Wärmeträgerstrom (8) und alle Absorberteile (4) in einer zweiten, von der ersten Strömungsführung durch eine Isolierwand (10) getrennten Strömungsführung für einen zweiten Wärmeträgerstrom (9) angeordnet sind, und im einen Bereich der Kammern (2) jeweils der durch eine in den Dampfraum hineinreichende Trennwand (6) abgeteilte Entgasertell (3) und im anderen Bereich der Kammern (2) jeweils der Absorberteil (4) angeordnet ist, und im Absorberteil (4) jeweils Mittel (11) zum Inkontaktbringen des aus dem Entgaserteil (3) übertretenden Kältemitteldampfes mit der in ihm befindlichen reichen Lösung des Arbeitsstoffpaars (5) vorgesehen sind.

3. Absorptionswärmepumpe nach Anspruch 2; dadurch gekennzeichnet, dass die Mittel zum Inkontaktbringen des Kältemitteldampfes mit der reichen Lösung des Arbeitsstoffpaars (5) als. durch eine den Dampfraum unterteilende, in die reiche Lösung reichende Umlenkwand (11) ausgebildet ist.

4. Absorptionswärmepumpe nach Anspruch 3, dadurch gekennzeichnet, dass in den Absorberteilen (4) jeder scheibenförmigen Kammer (2) mindestens ein Durchgangskanal (16, 16') für den zweiten Wärmeträgerstrom (9) angeordnet ist.

5. Absorptionswärmepumpe nach Anspruch 3 oder 4, dadurch gekennzeichnet, dass die scheibenförmigen Kammern (2) kreisförmigen Grundriss haben und deren Trennwand (6) und deren Umlenkwand (11) sowie jede Isolierwand (10) konzentrisch angeordnet sind.

6. Absorptionswärmepumpe nach Anspruch 3 oder 4, dadurch gekennzeichnet, dass die scheibenförmigen Kammern (2) in je einer Zelle (14) eines durch Zwischenwände (13) unterteilten Behälters (12) vorgesehen sind, die Strömungsführung für den ersten Wärmeträgerstrom (8) für den Entgaserteil (3) jeder Zelle (14) von der Aussenseite der Isolierwand (10) zur Innenwand des Behälters (12) und zurück geführt ist, die Strömungsführung für den zweiten Wärmeträgerstrom (9) für den _{A}bsorberteil (4) jeder Zelle (14) von der Innenseite der Isolierwand (10) zum zentral angeordneten Durchgangskanal (16) und zurück geführt ist und zu beiden Seiten jeder Isolierwand (10) Durchgangsöffnungen (15) in den Zwischenwänden (13) ausgebildet sind.

7. Absorptionswärmepumpe nach einem der Ansprüche 3 bis 6, dadurch gekennzeichnet, dass jede scheibenförmige Kammer (2) aus zwei tiefgezogenen Blechschalen zusammengesetzt ist und in die untere Blechschale eine Trennwand (6) und in die obere Blechschate mindestens eine Umlenkwand (11) eingeformt ist.

8. Absorptionswärmepumpe nach einem der Ansprüche 3 bis 6, dadurch gekennzeichnet; dass jede Kammer (2) sowohl im, insbesondere inneren, Absorberteil (4) als auch im, insbesondere äusseren, Entgaserteil (3) eine grössere Anzahl rohrartiger Durchgangskanäle (16', 41) für die Strömungsführungen für die Wärmeträgerströme (8, 9) aufweist.

9. Absorptionswärmepumpe nach Anspruch 8, dadurch gekennzeichnet, dass die Kammern (2) unter Zwischenfügung je einer inneren ringförmigen Isollerwand (10) und einer ringförmigen Aussenwand (40) zu einem Behälter übereinandergestapelt und verbunden sind.

10. Absorptionswärmepumpe nach einem der Ansprüche 6 bis 9, dadurch gekennzeichnet, dass die scheibenförmigen Kammern (2) und Zellen (14) ringförmig ausgebildet sind und im Inneren der ringförmigen Zellen (14) im Bereich der Absorberteile (4) für geringe Verdampfungs- und Absorptionstemperatur ein Brenner (30) und im Bereich der Absorberteile (4) für höhere Verdampfungs- und Absorptionstemperaturein Warmwasserbehälter (31) angeordnet ist.

11. Absorptionswärmepumpe nach Anspruch 18, dadurch gekennzeichnet, dass der Auslass (34) der Strömungsführung für den zweiten Wärmeträgerstrom (9) durch die Absorberteile (4) über eine Leitung (32) mit dem Einlass (35) eines im Warmwasserbehälter (31) angeordneten Wärmetauschers (33) verbindbar ist; an dessen Auslass (36) ein Wärmeverbraucher anschliessbar ist.

12. Absorptionswärmepumpe nach Anspruch 10 oder 11, dadurch gekennzeichnet, dass der Auslass (38) der Strömungsführung für den ersten Wärmeträgerstrom (8) durch die Entgaserteile (3) über ein Schaltventil mit dem Einlass (28) der Strömungsführung für den zweiten Wärmeträgerstrom (9) durch die Absorberteile (4) verbindbar ist.

13. Absorptionswärmepumpe nach einem der Ansprüche 3 bis 9, dadurch gekennzeichnet, dass der Einlass (28) der Strömungsführung für den zweiten Wärmeträgerstrom (9) durch die Absorberteile (4) über ein Mehrwegeventil (23) an eine von einer Niedrigtemperatur-Quelle kommende Leitung (17) und an eine von einem Heizkessel (25) kommende Leitung (26) anschliessbar ist und der Auslass (38) der Strömungsführung für den ersten Wärmeträgerstrom (8) durch die EntgaserteIle (3) an eine zur Niedrigtemperatur-Quelle (20) führende Leitung und an eine zum Heizkessel (25) führende Leitung (27) anschliessbar ist.

## Claims

1. Method for the utilisation of heat taken up at low temperature, this heat being delivered, through an absorption heat pump which operates with a liquid working medium pair, to a heat consumer at a higher temperature, in which method a flux of a heat transfer medium is warmed by means of low temperature heat, then passes through the absorber of the absorption heat pump while taking up absorption heat and warming up to the higher temperature necessary for the heat consumer, thereafter gives up heat to the heat consumer and subsequently passes through the desorber of the absorption heat pump while giving up evaporation heat and cooling down to a low temperature suitable for the low temperature heat source, and in which method the liquid working medium pair of the absorber and the desorber is sublected to regeneration, characterized in that the flux of heat transfer medium, warmed by the low temperature heat, passes successively through a plurality of absorption stages of respectively increasing temperatures, and, after having delivered heat to the heat consumer, passes successively through a like number of desorber stages of respectively decreasing temperatures, the absorber and desorber stages being arranged in pairs hermetically sealed to the outside and having a common liquid working medium pair and a common vapour space therefor, and subsequently is reheated by low temperature heat, and in that, in order to regenerate the weak solution of the working medium pair in the plurality of desorber stages, and the rich solution of the working medium pair in the plurality of absorption stages, the flux of heat transfer medium is warmed period- tcatty by high temperature heat beyond the desorption temperature for the rich solution in the first absorption stage and, acting as a regenerating flux of heat transfer medium, initially, and in the same order as does the flux of heat transfer medium heated by the low temperature heat, passes through the absorption stages which are now operating as desorbers, at the same time drives off the refrigerant from the rich solution, this refrigerant, while liberating heat, then being resorbed by the weak solution in the respective desorber stages which are now operating as resorbers, and, after having delivered further heat to the heat consumer, and in the same order as does the flux of heat transfer medium exiting from the heat consumer, passes through the desorber stages which are now operating as resorbers, and at the same time takes up the resorption heat, whereupon it is subsequently heated again by high temperature heat beyond the desorption temperature of the first absorber stage.

2. Absorption heat pump for carrying out the method as defined in claim 1, with at least one desorber in which a liquid refrigerant of a liquid working medium pair evaporates, and at least one absorber, connected to the desorber and in which the evaporated refrigerant is absorbed in a rich solution, characterized in that the desorber and the absorber are subdivided into a plurality of cooperating desorber sections (3) and absorber sections (4), and the cooperating desorber and absorber sections (3, 4) are set to different evaporation and absorption temperatures, in that each desorber section (3) and the absorber section (4) in communication with it form part of a disk-shaped chamber (2) which has a common vapour space and is hermetically sealed to the outside, being filled with a working medium pair (5) and set to a desired pressure, and all of the desorber sections (3) are placed in a first flow path for a first flux (8) of heat transfer medium, and all of the absorber sections (4) are placed in a second flow path for a second flux (9) of heat transfer medium, the second flow path being separated from the first flow path by an insulation wall (10), and in one area of the chambers (2) is accommodated the respective desorber section (3), partitioned off by means of a dividing wall (6) which projects into the vapour space, and in the other area of the chambers (2) is accommodated the respective absorber section (4), and the absorber section (4) is provided with respective means (11) for bringing the refrigerant vapour which migrates from the desorber section (3) into contact with the rich solution of the working medium pair (5) which is contained in that absorber section (4).

3. Absorption heat pump according to claim 2, characterized in that the means for bringing the refrigerant vapour into contact with the rich soiu- tion of the working medium pair (5) are designed as a baffle wall (11) which subdivides the vapour space and is immerged in the rich solution.

4. Absorption heat pump according to claim 3, characterized in that in the absorber sections (4) of each disk-shaped chamber (2) at least one through-passage (16,16') for the second flux (9) of heat transfer medium is provided.

5. Absorption heat pump according to claim 3 or 4, characterized in that the disk-shaped chambers (2) are, in plan, of circular shape and have their dividing wall (6) and their baffle wall (11) as well as each of the insulation walls (10) positioned in a concentrical manner.

6. Absorption heat pump according to claim 3 or 4, characterized in that the disk-shaped chambers (2) are provided in a compartment (14) each of a container (12) which is subdivided by intermediate walls (13), the flow path for the first flux (8) of heat transfer medium for the desorber section (3) of each compartment (14) is run from the outer side of the insulation wall (10) to the inner wall of the container (12) and then in the reverse direction, the flow path for the second flux (9) of heat transfer medium for the absorber section (4) of each compartment (14) is run from the inner side of the insulation wall (10) to the central through-passage (16) and then in the reverse direction, and through-holes (15) are formed into the intermediate walls (13) on opposite sides of each insulation wall (10).

7. Absorption heat pump according to any one of claims 3 to 6, characterized in that each disk-shaped chamber (2) is composed of two deep- drawn sheet metal shells, and in that the lower sheet metal shell has formed therein a dividing wall (6) and the upper sheet metal shell has formed therein at least one baffle wall (11).

8. Absorption heat pump according to any one of claims 3 to 6, characterized in that each chamber (2) is provided in its, especially inner, absorber section (4) as well as in its, especially outer, desorber section (3) with a larger number of tubelike through-passages (16', 41) to accommodate the flow paths for the fluxes (8, 9) of heat transfer medium.

9. Absorption heat pump according to claim 8, characterized in that the chambers (2) are stacked one upon another and are secured to each other, with each an inner annular insulation wall (10) and an annular outer wall (40) being positioned therebetween, to form a container.

10. Absorption heat pump according to any one of claims 6 to 9, characterized in that the disk-shaped chambers (2) and compartments (14) are of annular configuration, and in that within the annular compartments (14), a burner (30) is mounted in the area of the absorber sections (4) for low evaporation and absorption temperatures, and a hot water tank (31) is mounted in the area of the absorber sections (4) for higher evaporation and absorption temperatures.

11. Absorption heat pump according to claim 10, characterized in that the outlet (34) from the flow path for the second flux (9) of heat transfer medium through the absorber sections (4) is arranged for connection through a duct (32) to the inlet into a heat exchanger (33) placed inside the hot water tank (31) and having an outlet (36) for connection to a heat consumer.

12. Absorption heat pump according to claim 10 or 11, characterized in that the outlet (38) from the flow path for the first flux (8) of heat transfer medium through the desorber sections (3) is arranged for connection, via an on-off valve, to the inlet (28) into the flow path for the second flux (9) of heat transfer medium through the absorber see- tions (4).

13. Absorption heat pump according to any one of claims 3 to 9, characterized in that the inlet (28) into the flow path for the second flux (9) of heat transfer medium through the absorber sections (4) is arranged for connection, via a multiple-way valve (23), to a duct (17) leading from a low temperature source and to a duct (26) leading from a heating boiler (25), and in that the outlet (38) from the flow path for the first flux (8) of heat transfer medium through the desorber sections (3) is arm ranged for connection to a duct leading to the low temperature source (20) and to a duct (27) leading to the heating boiler (25).

## Revendications

1. Procédé pour l'utilisation de la chaleur recueillie à basse température, qui, par l'intermédiaire d'une pompe de chaleur à absorption, opérant avec une paire de substances actives liquides, est cédée, à une température plus élevée, à un consommateur de chaleur, dans lequel un flux caloporteur est chauffé par de la chaleur à basse température; passe ensuite à travers l'absorbeur de la pompe de chaleur à absorption, recueille alors de la chaleur d'absorption et se chauffe à la température plus élevée nécessaire pour le consommateur de chaleur, cède, après, de la chaleur au consommateur de chaleur et traverse ensuite le désorbeurde la pompe de chaleur à absorption; cède alors de la chaleur d'évaporation et se refroidit à une température basse qui convient à la source de chaleur à basse température, et dans lequel la paire de substances actives liquides de l'absorbeur et du désorbeur est sujettie à une régénération, caractérisé en ce que le flux caloporteur, chauffé par la chaleur à basse température, traverse successivement plusieurs échelons d'absorption, chacun d'une température plus élevé par rapport à l'échelon précédent, et, après avoir cédé de la chaleur au consommateur de chaleur, parcourt successivement un nombre égal d'échelons de désorption; ayant chacun une température plus basse par rapport à l'échelon précédent, les échelons d'absorption et de désorption étant disposés en paires hermétiquement étanches vers l'extérieur et comportant une paire commune de substances actives liquides et un espace commun à vapeur pour cette paire de substances actives, et, ensuite, est chauffé à nouveau par de la chaleur à basse température, et en ce que, pour effectuer la régénération de la solution pauvre de la paire de substances actives dans les plusieurs échelons de désorption et de la solution riche de la paire de substances actives dans les plusieurs échelons d'absorption, le flux caloporteur est chauffé périodiquement, par de la chaleur à haute température, au-delà dé la température de désorption pour la solution riche dans le premier échelon d'absorption et, en tant que flux calopor teur de régénération, passe d'abord, et ce dans le même ordre que le flux caloporteur chauffé par la chaleur à basse température, à travers les échelons d'absorption opérant à ce moment comme désorbeurs, chasse alors, de la solution riche, le réfrigérant qui est ensuite résorbé, en libérant de la chaleur, par la solution pauvre dans les échelons respectifs de désorption, opérant à ce moment comme résorbeurs, et, après avoir cédé une autre quantité de chaleur au consommateur de chaleur, parcourt, et ce dans le même ordre que le flux caloporteur sortant du consommateur de chaleur, les échelons de désorption, opérant à ce moment comme résorbeurs; et recueille alors la chaleur de résorption, après quoi il est ensuite chauffé à nouveau, par de la chaleur à haute température, au-delà de la température de dé- sorptton pour le premier échelon d'absorption.

2. Pompe de chaleur à absorption pour la mise en oeuvre du procédé selon la revendication 1, comportant au moins un désorbeur, dans lequel un réfrigérant liquide d'une paire de substances actives liquides s'évapore, et au moins un absorbeur, raccordé au désorbeur et dans lequel le réfrigérant évaporé est absorbé dans une solution riche, caractérisée en ce que le désorbeur et l'absorbeur sont divisés en plusieurs sections de désorption (3) et sections d'absorption (4) coopérant respectivement les unes avec les autres, et les sections de désorption et d'absorption (3, 4) associées sont réglées à des températures différentes d'évaporation et d'absorption, en ce que chaque section de désorption (3) et la section d'absorption (4) qui est en communication avec elle, font partie d'une chambre (2) en forme de disque, fermée hermétiquement vers l'extérieur, cette chambre étant remplie d'une paire de substances actives (5) et réglée à une pression désirée et comportant un espace à vapeur commun, et toutes les sections de désorption (3) sont disposées dans un premier trajet pour un premier flux caloporteur (8), et toutes les sections d'absorption (4) sont disposées dans un deuxième trajet pour un deuxième flux caloporteur (9), ce deuxième trajet se trouvant séparé du premier trajet par une paroi d'isolation (10), et en ce que dans une zone des chambres (2) est montée la section de désorption (3) respective, cloisonnée par une cloison de séparation (6) qui fait saillie dans l'espace à vapeur, et dans l'autre zone des chambres (2) est montée la section d'absorption (4) correspondante, et en ce que la section d'absorption (4) comporte des moyens (11) y relatifs servant à mettre en contact la vapeur du réfrigérant venant de la section de désorption (3) avec la solution riche, contenue dans ladite section d'absorption (4), de la paire de substances actives (5).

3. Pompe de chaleur à absorption selon la revendication 2, caractérisée en ce que les moyens servant à mettre en contact la vapeur du réfrigérant avec la solution riche de la paire de substances actives (5) sont réalisés sous forme d'une paroi de déflecdon (11) qui divise l'espace à vapeur et se prolonge- jusque dans la solution riche.

4. Pompe de chaleur à absorption selon la revendication 3, caractérisée en ce que au moins un canal (16, 16'), allant de bout en bout, pour le deuxième flux caloporteur (9) est monté dans les sections d'absorption (4) de chacune des chambres (2) en forme de disque.

5. Pompe de chaleur à absorption selon une quelconque des revendications 3 et 4, caractérisée en ce que le tracé des chambres (2) en forme de disque est circulaire, et en ce que leur cloison de séparation (6), leur paroi de déflection (11) et chacune des parois d'isolation (10) sont positionnées d'une manière concentrique.

6. Pompe de chaleur à absorption selon une quelconque des revendications 3 et 4, caractérisée en ce que les chambres (2) en forme de disque sont prévues dans un compartiment (14) chacun d'un récipient (12) divisé par des parois intermédiaires (13); le trajet du premier flux caloporteur (8) pour la section de désorption (3) de chaque compartiment (14) va du côté extérieur de la paroi d'isolation (10) à la paroi intérieure du récipient (12) et retourne dans la direction opposée; le trajet du deuxième flux caloporteur (9) pour la section d'absorption (4) de chaque compartiment (14) va du côté intérieur de la paroi d'isolation (10) au canal traversant central (16) et retourne dans la direction opposée; et en ce que des trous passants (15) sont aménagés dans les parois intermé- daires (13), sur les deux côtés de chaque paroi d'isolation (10).

7. Pompe de chaleur à absorption selon une quelconque des revendications 3 à 6, caractérisée en ce que chacune des chambres (2) en forme de disque est composée de deux cuvettes embouties profondes en tôle, et en ce que la cuvette Inférieure comporte une paroi de séparation (6) et la cuvette supérieure comporte au moins une paroi de déflection (11), ces parois étant formées Intégralement avec leurs cuvettes respectives.

8. Pompe de chaleur à absorption selon une quelconque des revendications 3 à 6, caractérisée en ce que chacune des chambres (2) comporte dans la section d'absorption (4), plus particulièrement située à l'intérieur, aussi bien que dans la section de désorption (3), plus particulièrement située vers l'extérieur, un plus grand nombre de canaux traversants tubulaires (16', 41) pour les trajets des flux caloporteurs (8, 9).

9. Pompe de chaleur à absorption selon la revendication 8, caractérisée en ce que les chambres (2), avec intercalation d'une paroi d'isolation (10) annulaire intérieure et d'une paroi extérieure (40) annulaire chacune, sont montées en pile et rattachées les unes aux autres pour en former un récipient

10. Pompe de chaleur à absorption selon une quelconque des revendications 6 à 9, caractérisée en ce que les chambres (2) en forme de disque et les compartiments (14) ont une forme annulaire, et en ce que, à l'intérieur des compartiments annulaires (14), un brûleur (30) est monté dans la zone des sections d'absorption (4) soumises à des températures basses d'évaporation et d'absorption, et un réservoir d'eau chaude (31) est monté dans la zone des sections d'absorption (4) soumises à des températures plus élevées d'évaporation et d'absorption.

11. Pompe de chaleur à absorption selon la revendication 10, caractérisée en ce que la sortie (34) du trajet du deuxième flux caloporteur (9), qui passe dans les sections d'absorption (4), peut être raccordée, par l'intermédiaire d'une canalisation (32), à l'entrée (35) d'un échangeur de chaleur (33) qui est installé à l'intérieur du réservoir d'eau chaude (31) et à la sortie (36) duquel un consommateur de chaleur peut être raccordé.

12. Pompe de chaleur à absorption selon une quelconque des revendications 10 et 11, caractérisée en ce que la sortie (38) du trajet du premier flux caloporteur (8), qui passe dans les sections de désorption (3), peut être raccordée, par l'intermédiaire d'une soupape à deux positions, à l'entrée (28) du trajet du deuxième flux caloporteur (9) qui passe dans les sections d'absorption (4).

13. Pompe de chaleur à absorption selon une quelconque des revendications 3 à 9, caractérisée en ce que l'entrée (28) au trajet du deuxième flux caloporteur (9), qui passe dans les sections d'absorption (4), peut être raccordée, par l'intermédiaire d'un distributeur à plusieurs voies (23), à une canalisation (17) venant d'une source de basse température, et à une canalisation (26) venant d'une chaudière de chauffage (25), et en ce que la sortie (38) du trajet du premier flux caloporteur (8), qui passe dans les sections de désorption (3), peut être raccordée à une canalisation débouchant dans une source de basse température (20) et à une canalisation (27) débouchant dans la chaudière de chauffage (25).
